# EUROPÄISCHE PATENTSCHRIFT

(11) **EP 1 449 477 B1**
(45) Veröffentlichungstag und Bekanntmachung des Hinweises auf die Patenterteilung: **11.03.2009**
(21) Anmeldenummer: 04001286.6
(22) Anmeldetag: 22.01.2004
(51) Int. Cl.: A47L 9/06

(54) **Staubsaugerdüse für Glattböden und textile Bodenbeläge**
Nozzle for smooth floors and for textile floor coverings
Suceur pour sols plats et pour revêtements textiles de sol

(30) Priorität: 20.02.2003 DE 10307176
(43) Veröffentlichungstag der Anmeldung: 25.08.2004
(73) Patentinhaber: Wessel-Werk GmbH, 51580 Reichshof-Wildbergerhütte (DE)
(72) Erfinder: Kaffenberger, Dieter, 51674 Wiehl (DE); Lind, Thomas, 57258 Freudenberg (DE)
(74) Vertreter: Albrecht, Rainer Harald

(56) Entgegenhaltungen:
- EP-A- 1 092 380
- EP-A1- 0 898 923
- EP-A1- 1 190 662
- DE-A1- 3 330 989
- DE-A1- 4 037 432
- DE-U1- 9 200 692
- FR-A1- 2 096 898
- GB-A- 2 260 892

## Beschreibung

Die Erfindung betrifft eine Staubsaugerdüse für Glattböden und textile Bodenbeläge gemäß dem Oberbegriff des Patentanspruches 1.

Aus der Praxis sind Staubsaugerdüsen bekannt, die Dichtungselemente aufweisen, welche als Borstenstreifen oder elastomere Streifen ausgebildet sein können. Beim Saugen textiler Bodenbeläge sind die Dichtungselemente in das Gehäuseinnere eingefahren, und die Gleitsohle liegt auf dem Bodenbelag auf. Zum Saugen glatter Böden werden die Dichtungselemente mit einer Stellbewegung des Dichtungsträgers an der Unterseite der Düse ausgefahren und stützen das Gehäuseoberteil auf dem Boden ab. Der Dichtungsträger ist oft als Metallplatte ausgebildet, die im Gehäuseoberteil vertikal verstellbar angeordnet ist und mittels eines auf die Trägerplatte wirkenden Kipphebels gegen die Wirkung von Rückstellfedern absenkbar ist DE 196 28 070 A1). Die Herstellung derartiger Staubsaugerdüsen ist vergleichsweise aufwendig.

Aus der Druckschrift DE 197 38 046 A1 ist eine schwenkbewegliche Lagerung des Trägers um eine gehäusefeste Schwenkachse bekannt, die innerhalb des Gehäuseoberteils an einem rückwärtigen Abschnitt angeordnet ist. An den als Schwinge ausgebildeten Dichtungsträger ist ein Borstenstreifen angeschlossen, der bei einer Schwenkbewegung des Trägers einen Spalt zwischen der Gleitsohle und dem Gehäuseoberteil durchfasst. Die Dichtungsfunktion des einzelnen Borstenstreifens und damit die Reinigungswirkung beim Saugen von Glattböden ist jedoch begrenzt.

Eine Staubsaugerdüse für Glattböden und textile Bodenbeläge mit den Merkmalen des Oberbegriffes des Patentanspruches 1 ist aus der DE 92 00 692 U1 bekannt. Die Staubsaugerdüse umfasst ein oberes Gehäuseteil, eine Bodenplatte und eine zwischen dem oberen Gehäuseteil und der Bodenplatte angeordnete Schwenkplatte, die aus Spritzgusskunststoff aufgebaut sein kann. Die Schwenkplatte weist an ihrem rückwärtigen Ende Maulöffnungen auf, mit denen die Schwenkplatte auf Achsstummel aufsteckbar ist. Die Maulöffnungen stehen an Stegen nach hinten ab. Um bei der Montage und der Benutzung der Bodendüse ein Biegen oder Brechen der Stege zu vermeiden, müssen diese eine ausreichende Materialstärke aufweisen. Insgesamt ist die Stabilität der Schwenkplatte verbesserungsbedürftig.

Vor diesem Hintergrund liegt der Erfindung die Aufgabe zugrunde, eine Staubsaugerdüse mit einer guten Reinigungswirkung auf textilen Bodenbelägen und auf Glattböden anzugeben, die sowohl eine einfache und kostengünstige Herstellung ermöglicht, als auch eine hohe Stabilität aufweist.

Lösung der Aufgabe und Gegenstand der Erfindung ist eine Staubsaugerdüse für Glattböden und textile Bodenbeläge gemäß Patentanspruch 1.

Durch die in Arbeitsrichtung vor und hinter dem Saugmund angeordneten Dichtungselemente wird beim Saugen von Glattböden eine sehr gute Dichtungswirkung erreicht, so dass auch auf diesem Untergrund eine gute Reinigungswirkung der erfindungsgemäßen Staubsaugerdüse vorliegt.

Gemäß einer bevorzugten Ausführung der Erfindung besteht die Schwinge aus einem fachwerkartigen Kunststoffformteil, welches einen Stab mit zylindrischen Lagerflächen, dazu parallele Profilleisten zur Befestigung der Dichtungselemente sowie den Stab und die Profilleisten verbindende Querträger aufweist, wobei die Querträger beidseits eines Saugkanals angeordnet sind, der sich im Gehäuseinnem bis zu einer Öffnung im Saugmund erstreckt. Dies erlaubt eine einfache und kostengünstige Herstellung der Schwinge, beispielsweise als einstückiges Spritzgussformteil. Vorzugsweise ist die Schwinge an Zapfen geführt, die sich von der Gleitsohle bis zum Gehäuseoberteil erstrecken und das Gehäuse verstreifen. Die Schwinge ist von mindestens einer Rückstellfeder beaufschlagt, die als Torsionsfeder oder Schraubenfeder ausgeführt sein kann. Vorzugsweise ist sie an Schraubenfedern abgestützt, die auf den Zapfen angeordnet sind. Hierdurch wird die Konstruktion der Staubsaugerdüse weiter vereinfacht. Ferner weist die Schwinge hierdurch eine sehr hohe Funktionssicherheit, insbesondere beim Aus- und Einfahren der Dichtungselemente, auf.

Die Schwinge kann beidseits des Saugkanals jeweils zwei Querträger aufweisen, wobei der Schalthebel in den Freiraum zwischen benachbarten Querträger eintaucht und wobei zwischen den Querträgern auch mit dem Schalthebel zusammenwirkende Druckflächen angeordnet sind. Die Schwinge weist trotz einfacher Konstruktion hierdurch eine hohe Stabilität und damit Belastbarkeit auf. Darüber hinaus wird ein kompakter Aufbau der Düse ermöglicht.

Vorzugsweise besteht der Schalthebel aus einer drehbar gelagerten Welle, mindestens einer als Trittschalter ausgebildeten Schaltfläche sowie angeformten Nocken, wobei die Nocken auf eine zugeordnete Druckfläche der Schwinge wirken. Der Schalthebel ist dann sehr einfach und kostengünstig herstellbar, beispielsweise ebenfalls als einstückiges Spritzgussformteil. Die beschriebene Konstruktion gewährleistet ein einfaches und daher sicheres Zusammenwirken von Schalthebel und Schwinge.

Im Folgenden wird die Erfindung anhand einer lediglich ein Ausführungsbeispiel darstellenden Zeichnung ausführlich erläutert. Es zeigen schematisch:
- Fig. 1: eine Vorderansicht der erfindungsgemäßen Staubsaugerdüse im Schnitt,
- Fig. 2: einen Längsschnitt durch den Gegenstand der Fig. 1 in der Schnittebene A-A
- Fig. 3: den Schnitt B-B aus Fig. 1,
- Fig. 4: eine Explosionsdarstellung der erfindungsgemäßen Staubsaugerdüse,
- Fig. 5: eine Einzelteilzeichnung der Gleitsohle in einer gegenüber Fig. 4 vergrößerten Darstellung,
- Fig. 6: den Schnitt C-C aus Fig. 5
- Fig. 7: eine Innenansicht des Gehäuseoberteils der Staubsaugerdüse,
- Fig. 8: eine Einzelteilzeichnung des Dichtungsträgers in einer gegenüber Fig. 4 vergrößerten Darstellung.

Die in den Figuren dargestellte Staubsaugerdüse ist auf Glattböden und textilen Bodenbeläge einsetzbar und unmittelbar oder unter Zwischenschaltung einer flexiblen Leitung an der Saugseite eines Staubsaugergerätes anschließbar. Zum grundsätzlichen Aufbau der Staubsaugerdüse gehören ein Gehäuse 100 mit einem Gehäuseoberteil 1 aus Kunststoff und einer Kunststoff-Gleitsohle 2 mit einem Saugmund 3 sowie eine innerhalb des Gehäuseoberteils 1 verstellbeweglich angeordnete Schwinge 4 mit streifenförmigen Dichtungselementen 5, 5', die in Arbeitsrichtung vor und hinter dem Saugmund 3 angeordnet sind. Die Dichtungselemente 5, 5' sind mit einer Schwenkbewegung der Schwinge 4 durch Öffnungen an der Unterseite des Gehäuses 100 ein- und ausfahrbar. Die Düse umfasst ferner einen Schalthebel 6 bestehend aus einer drehbar gelagerten Welle 7, mindestens einer als Trittschalter 8 ausgebildeten Schaltfläche sowie angeformten Nocken 9, die jeweils auf eine Druckfläche 10 der Schwinge 4 wirken, und auf die Schwinge 4 wirkende Rückstellfedern 11. An das Gehäuseoberteil 1 ist ein Saugkanal 12 angeformt, der an einem Ende ein mit der Gleitsohle 2 verbundenes Anschlussstück 13 aufweist und an dem anderen Ende als Gelenkschale 14 eines Kippgelenkes 15 ausgebildet ist. Der Saugkanal 12 bildet einen Vorsprung im Innern des aus dem Gehäuseoberteil 1 und der Gleitsohle 2 bestehenden Gehäuses. Der Saugmund 3 besteht aus einem in die Gleitsohle 2 eingeformten Strömungskanal 16, der sich von einer mittigen, in den Saugkanal 12 mündenden Öffnung 17 ausgehend quer zum Saugkanal 12 erstreckt.

Die Schwinge 4 ist innerhalb des Gehäuseoberteils 1 um eine Achse 18 verschwenkbar angeordnet und besteht aus einem fachwerkartigen Kunststoffformteil, das als ersten Längsträger einen Stab 19 mit zylindrischen Lagerflächen, z.B. in Form einer durchgehenden Welle, und parallel dazu zwei das Fachwerk als weitere Längsträger versteifende Profilleisten 20, 20' zum Anschluss der Dichtungselemente 5, 5' aufweist. Die Profilleisten 20, 20' sind in Arbeitsrichtung vor und hinter dem Saugmund 3 angeordnet, wobei an die vordere Profilleiste 20 ein Borstenstreifen 5 und an die hintere Profilleiste 20' eine Gummilippe 5' angeschlossen sind. Der Borstenstreifen 5 durchfasst bei einer Schwenkbewegung der Schwinge 4 einen Spalt zwischen der Gleitsohle und dem Gehäuseoberteil 1. Die Dichtungslippe 5' ist durch einen Schlitz in der einteilig ausgebildeten Gleitsohle 2 ein- und ausfahrbar. Der mit zylindrischen Lagerflächen z.B. als Welle ausgebildete Stab 19 ist in einem in Arbeitsrichtung rückwärtigen Abschnitt des Gehäuseoberteils 1 zwischen der Gleitsohle 2 und angeformten Lagerstegen 21 des Gehäuseoberteils 1 drehbeweglich gehalten. Die Längsträger 19, 20, 20' sind durch einteilig angeformte Querträger 22 verbunden, die beiderseits des Saugkanals 12 angeordnet sind.

Die Gleitsohle 2 ist an dem Gehäuseoberteil 1 durch nicht lösbare Steckverbindungen 23 zwischen zapfenförmigen Vorsprüngen 24 des Gehäuseoberteils und an die Gleitsohle angeformten Gegenelementen 25 befestigt. Die Gegenelemente 25 sind als stummelförmige zylindrische Elemente mit Pilzkopf ausgebildet (Fig. 6).

Die Schwinge 4 ist an zwei dieser durch Steckverbindungen 23 gebildeten Zapfen geführt und weist angeformte Abstützflächen 26 für die Rückstellfedern 11 mit jeweils einer von dem zugeordneten Zapfen durchfassten Führungsausnehmung 27 auf. Aus Fig. 2 geht hervor, dass die Rückstellfedern 11 auf den von den Elementen 24, 25 gebildeten Zapfen zwischen der Gleitsohle 2 und den Abstützflächen 26 des Dichtungsträgers 4 angeordnet sind. Die durch Steckverbindungen 23 gebildeten Zapfen versteifen das aus der Gleitsohle 2 und dem Gehäuseoberteil 1 bestehende Gehäuse der Staubsaugerdüse und stabilisieren die Gleitsohle 2. Eine Mehrzahl der Gegenelemente 25 sind an einem flächigen Abschnitt der Gleitsohle 2, der sich in Arbeitsrichtung hinter dem Saugmund 3 anschließt, angeordnet. Zusätzlich sind an der Gleitsohle 2 Rastvorsprünge 28, 28' angeformt, die an dem Anschlussstück 13 des Gehäuseoberteils und an Wandflächen des Gehäuseoberteils 1 fixierbar sind (Fig. 1). Aus einer vergleichenden Betrachtung insbesondere der Fig. 1, 5 und 6 geht ferner hervor, dass die in die Saugkanal 12 mündende Öffnung 17 der Gleitsohle 2 von angeformten Vorsprüngen 29 umgeben ist, die in das Anschlussstück 13 des Saugkanals 12 eingreifen und den Übergang zwischen dem Saugmund 3 der Gleitsohle 2 und dem Saugkanal 12 des Gehäuseoberteils 1 gegen Fremdluft abdichten.

Im Ausführungsbeispiel weist der Dichtungsträger beiderseits des Saugkanals 12 jeweils zwei Querträger 22 auf, deren Abstand so bemessen ist, dass der Trittschalter 8 in den Freiraum zwischen benachbarten Querträgern 22 eintaucht. Zwischen den Querträgern 22 sind auch die mit dem Schalthebel 6 zusammenwirkenden Druckflächen 10 angeordnet.

Die Gleitsohle 2 weist vor und hinter dem Saugmund 3 Vertiefungen auf, in die Fadenheberstreifen 30, z. B. aus Schrägborstenvelours eingeklebt sind. Ferner entnimmt man der Fig. 4, dass das Kippgelenk 15 eine durchgehende Wellenachse 31 aufweist, an deren Enden Laufräder 32 aufgesteckt sind.

Das Gehäuseoberteil 1, die Gleitsohle 2, die Schwinge 4 sowie der Schalthebel 6 sind einstückige Kunststoffformteile, die im Spritzgussverfahren kostengünstig herstellbar sind und ohne spanende Bearbeitung verwendet werden. Bei der Montage werden der Schalthebel 6, die Schwinge 4 sowie die Rückstellfedern 11 innerhalb des Gehäuseoberteils positioniert. Anschließend wird die Kunststoff-Gleitsohle 2 mit dem Gehäuseoberteil 1 verrastet. Die Staubsaugerdüse enthält keine Schrauben und kann unter Verwendung vollautomatischer Montageanlagen kostengünstig gefertigt werden.

## Patentansprüche

1. Staubsaugerdüse für Glattböden und textile Bodenbeläge mit
einem aus einem Gehäuseoberteil (1) und einer Gleitsohle (2) bestehenden Gehäuse (100),
einer innerhalb des Gehäuses (100) an einem in Arbeitsrichtung rückwärtigen Abschnitt drehbar gelagerten Schwinge (4), die als Kunststoffformteil ausgebildet ist, und
einem Schalthebel (6) zur Betätigung der Schwinge (4),
wobei an der Schwinge (4) streifenförmige Dichtungselemente (5, 5') befestigt sind, die in Arbeitsrichtung vor und hinter einem in die Gleitsohle (2) angeformten Saugmund (3) angeordnet sind und mit einer Schwenkbewegung der Schwinge (4) durch Öffnungen an der Unterseite des Gehäuses (100) ein- und ausfahrbar sind, **dadurch gekennzeichnet, dass** die Schwinge (4) fachwerkartig ausgebildet ist und einen Stab (19) mit zylindrischen Lagerflächen, dazu parallele Profilleisten (20, 20') zur Befestigung der Dichtungselemente (5, 5') sowie den Stab (19) und die Profilleisten (20, 20') verbindende Querträger (22) aufweist, wobei die Querträger (22) beidseits eines Saugkanals (12) angeordnet sind, der sich im Gehäuseinnern bis zu einer Öffnung im Saugmund (3) erstreckt.

2. Staubsaugerdüse nach Anspruch 1, **dadurch gekennzeichnet, dass** die Schwinge (4) an Zapfen geführt ist, die sich von der Gleitsohle (2) bis zum Gehäuseoberteil (1) erstrecken und das Gehäuse (100) versteifen.

3. Staubsaugerdüse nach Anspruch 2, **dadurch gekennzeichnet, dass** die Schwinge (4) an Rückstellfedern (11) abgestützt ist, die auf den Zapfen angeordnet sind.

4. Staubsaugerdüse nach einem der Ansprüche 1 bis 3, **dadurch gekennzeichnet, dass** die Schwinge (4) beidseits des Saugkanals (12) jeweils zwei Querträger (22) aufweist, wobei der Schalthebel (6) in den Freiraum zwischen benachbarten Querträgern (22) eintaucht und wobei zwischen den Querträgern (22) auch mit dem Schalthebel (6) zusammenwirkende Druckflächen (10) angeordnet sind.

5. Staubsaugerdüse nach einem der Ansprüche 1 bis 6, **dadurch gekennzeichnet, dass** der Schalthebel (6) aus einer drehbar gelagerten Welle (7), mindestens einer als Trittschalter (8) ausgebildeten Schaltfläche sowie angeformten Nocken (9) besteht, wobei die Nocken (9) auf eine zugeordnete Druckfläche (10) der Schwinge (4) wirken.

## Claims

1. Vacuum cleaner nozzle for smooth floors and textile floor coverings comprising
a housing (100) consisting of a housing upper part (1) and a sliding base plate (2),
a rocker arm (4) which is rotatably mounted inside the housing (100) on a rearward section in the working direction, which is configured as a plastic moulded part, and
a switch lever (6) for actuating the rocker arm (4),
wherein strip-shaped sealing elements (5, 5') are attached to the rocker arm (4), which are disposed in the working direction before and after a suction mouth (3) moulded into the sliding base plate (2) and which can be moved in and out through openings on the under side of the housing (100) with a pivoting movement of the rocker arm (4), **characterised in that** the rocker arm (4) is configured in the manner of a truss frame and comprises a rod (19) with cylindrical bearing surfaces, parallel profile strips (20, 20') for fastening the sealing elements (5, 5') as well as transverse supports (22) connecting the profile strips (20, 20'), wherein the transverse supports (22) are arranged on both sides of a suction channel (12) which extends in the interior of the housing as far as an opening in the suction mouth (3).

2. The vacuum cleaner nozzle according to claim 1, **characterised in that** the rocker arm (4) is guided on pins which extend from the sliding base plate (2) as far as the housing upper part (1) and stiffen the housing (100).

3. The vacuum cleaner nozzle according to claim 2, **characterised in that** the rocker arm (4) is supported on restoring springs (11) which are arranged on the pins.

4. The vacuum cleaner nozzle according to any one of claims 1 to 3, **characterised in that** the rocker arm (4) has respectively two transverse supports (22) on both sides of the suction channel (12), wherein the switch lever (6) dips into the free space between neighbouring transverse supports (22) and wherein pressure faces (10) cooperating with the switch lever (6) are also arranged between the transverse supports (22).

5. The vacuum cleaner nozzle according to any one of claims 1 to 6, **characterised in that** the switch lever (6) consists of a rotatably mounted shaft (7), at least one switching surface (8) configured as a step switch as well as pimples (9) formed thereon, wherein the pimples (9) act on an assigned pressure face (10) of the rocker arm (4).

## Revendications

1. Embout d'aspirateur pour sols lisses et revêtements de sols textiles comportant :
un logement (100) constitué d'une partie supérieure de logement (1) et d'un patin (2),
un bras oscillant (4) positionné de manière rotative sur une portion arrière dans la direction de travail à l'intérieur du logement (100), lequel est configuré comme une pièce façonnée en plastique, et
un levier de commutation (6) pour actionner le bras oscillant (4),
dans lequel des éléments de joint d'étanchéité (5,5') en forme de bandes sont fixés sur le bras oscillant (4), lesquels sont disposés devant et derrière une bouche d'aspiration (3) ménagée dans le patin (2) dans la direction de travail et peuvent être déployés et rétractés avec un mouvement de pivotement du bras oscillant (4) à travers des ouvertures sur le côté inférieure du logement (100), **caractérisé en ce que** le bras oscillant (4) est configuré en forme de treillis et présente une barre (19) avec des surfaces portantes, des baguettes de profilé (20,20') qui y sont parallèles afin de fixer les éléments de joints d'étanchéité (5,5') ainsi que des traverses (22) reliant la barre (19) et les baguettes de profilé (20,20'), dans lequel les traverses (22) sont disposées des deux côtés d'un canal d'aspiration (12), qui s'étend à l'intérieur du logement jusqu'à une ouverture dans la bouche d'aspiration (3).

2. Embout d'aspirateur selon la revendication 1, **caractérisé en ce que** le bras oscillant (4) est guidé sur des tourillons, qui s'étendent du patin (2) jusqu'à la partie supérieure du logement (1) et rigidifient le logement (100).

3. Embout d'aspirateur selon la revendication 2, **caractérisé en ce que** le bras oscillant (4) est appuyé sur des ressorts de rappel (11), qui sont disposés sur les tourillons.

4. Embout d'aspirateur selon une des revendications 1 à 3, **caractérisé en ce que** le bras oscillant (4) présente des deux côtés du canal d'aspiration (12) deux traverses (22) respectives, dans lequel le levier de commutation (6) plonge dans l'espace libre entre des traverses voisines (22) et dans lequel des surfaces de pression (10) coopérant également avec le levier de commutation (6) sont disposées entre les traverses (22).

5. Embout d'aspirateur selon une des revendications 1 à 6, **caractérisé en ce que** le levier de commutation (6) est constitué d'un arbre (7) positionné de manière rotative, d'au moins une surface de commutation (8) configurée comme un interrupteur au pied ainsi que de cames (9) conformées, dans lequel les cames (9) agissent sur une surface de pression (10) coordonnée du bras oscillant (4).
